# FASCICULE DE BREVET EUROPEEN

(11) **EP 0 353 160 B1**
(45) Date de publication et mention de la délivrance du brevet: **17.06.1992**
(21) Numéro de dépôt: 89402155.9
(22) Date de dépôt: 28.07.1989
(51) Int. Cl.: B65D 47/28

(54) **Dispositif de distribution de doses de volume donné d'un liquide contenu dans un conteneur déformable comportant un organe de sécurité**
Mit einer Sicherheitsvorrichtung versehene Einrichtung zum Abgeben einer bestimmten Dosierung von einer sich in einem verformbaren Behälter befindlichen Flüssigkeit
Device for dispensing fixed doses of a liquid packaged in a deformable container provided with a security device

(30) Priorité: 29.07.1988 FR 8810285
(43) Date de publication de la demande: 31.01.1990
(73) Titulaire: EPARCO, F-75009 Paris (FR)
(72) Inventeur: Bavaveas, Tristan, F-75015 Paris (FR)
(74) Mandataire: Derambure, Christian

(56) Documents cités:
- FR-A- 2 572 056
- US-A- 3 095 128
- US-A- 3 120 910
- US-A- 3 123 259
- US-A- 3 252 634

## Description

L'invention concerne un dispositif de distribution de doses de volume donné d'un liquide contenu dans un conteneur déformable comportant un organe de sécurité.

On connaît déjà un dispositif de distribution de doses de volume donné d'un liquide contenu dans un conteneur déformable, du type comportant d'une part une cuvette fixée dans le col du conteneur et dans le fond de laquelle existe un trou d'amenée du liquide et, d'autre part une tubulure logée intégralement dans la cuvette, fixée au fond et en communication avec le trou d'amenée par son extrémité inférieure, pourvue, à son extrémité supérieure d'un trou de sortie, le dispositif de distribution pouvant être protégé par un capuchon amovible. On peut se référer, notamment, au document FR 2 572 056. Bien que cela ne soit que peu probable, on peut craindre, avec un tel dispositif que l'utilisateur ayant enlevé le capuchon ne se rende pas compte que le dispositif est, dans cette situation, prêt à être utilisé.

On connaît d'autres variantes de réalisation de dispositifs de distribution de doses mais ils sont réalisés différemment et ne résolvent pas le problème posé (voir documents US-A-3 123 259, 3 120 910, 3 095 128, 3 252 634).

L'invention vise donc à résoudre ce problème de sécurité.

A cet effet, l'invention propose un dispositif de sécurité du type mentionné précédemment qui comporte, en outre, un organe de sécurité déplaçable, monobloc, comprenant une partie supérieure de préhension, ayant une face de fermeture transversale, une partie médiane formant clapet, creuse et une partie inférieure formant coulisse et orifice de sortie également creuse, cet organe de sécurité comportant ainsi un creux axial étant monté à coulissement axial sur la tubulaire par sa partie inférieure, entre deux positions extrêmes où il peut se trouver maintenu à savoir d'une part une position inférieure de fermeture où la partie médiane de l'organe de sécurité est active et empêche le passage de liquide depuis le conteneur jusqu'à la cuvette via la tubulure et ses trous d'amenée et de sortie et, d'autre part, une position supérieure d'ouverture où ce passage est rendu possible via des lumières axiales et latérales de la partie inférieure et le creux axial avec lequel elles communiquent, la partie médiane étant alors inactive, la partie supérieure de préhension de l'organe de sécurité étant saillante, en permanence, au moins partiellement, de la cuvette, l'organe de sécurité étant tel qu'une fois le capuchon enlevé par l'utilisateur, ce dernier doit, pour pouvoir utiliser le dispositif de distribution de doses, faire passer volontairement l'organe de sécurité de sa position inférieure de fermeture à sa position supérieure d'ouverture en actionnant la partie supérieure de préhension.

On connaît déjà, par ailleurs, des dispositifs formant clapet déplaçables coulissement axial (voir par exemple document FR 2 563 190). Mais de tels dispositifs ne sont pas adaptés pour être associés à des dispositifs de distribution tels que ceux mentionnés précédemment.

Les autres caractéristiques de l'invention résulteront de la description qui suivra en référence aux dessins annexés dans lesquels:
. Les figures 1 et 2 sont deux vues extérieures et en élévation du dispositif de distribution selon l'invention, représenté partiellement seulement (la cuvette, le conteneur, le capuchon n'étant pas représentés), respectivement en position inférieure de fermeture et en position supérieure d'ouverture.
. La figure 3 est une vue également partielle d'un dispositif de distribution selon l'invention en position supérieure d'ouverture, à l'extérieur et en élévation (demi-vue droite) et en coupe axiale (demi-vue gauche).
. La figure 4 est une vue axiale de dessus du dispositif.
. Les figures 5 et 6 sont deux vues en coupe axiale de l'organe de sécurité et du manchon de guidage respectivement.

L'invention concerne un dispositif de distribution de doses de volume donné d'un liquide contenu dans un conteneur déformable, du type général de celui décrit dans le document FR 2 572 056 auquel on peut se référer expressément. Pour cette raison, la structure générale d'un tel dispositif n'est pas de nouveau décrite ici en détail, la description étant limitée aux seuls moyens de sécurité additionnels.

Pour mémoire, on se contente donc de rappeler qu'un tel dispositif de distribution est du type comportant d'une part une cuvette fixée dans le col du conteneur et dans le fond de laquelle existe un trou d'amenée du liquide et, d'autre part une tubulure 1 logée intégralement dans la cuvette, fixée au fond et en communication avec le trou d'amenée par son extrémité inférieure, pourvue, à son extrémité supérieure 2 d'un trou de sortie 3, le dispositif de distribution pouvant être protégé par un capuchon amovible. Le conteneur, son col, la cuvette et le capuchon amovible ne sont pas représentés sur les dessins.

Un tel dispositif de distribution est destiné, par exemple, à un liquide d'entretien ménager (de viscosité plus ou moins grande). Un tel conteneur avec son dispositif de distribution est destiné à être utilisé en étant d'axe 4 au moins sensiblement vertical, le dispositif de distribution étant en partie haute. Les indications figurant dans la description relativement aux qualificatifs "supérieur", "inférieur" ou équivalents, se réfèrent à cette position particulière d'utilisation. Toutefois, il est évident que le dispositif de distribution et le conteneur peuvent être placés dans d'autres positions, notamment horizontale, pour le stockage ou le transport par exemple.

Selon l'invention, le dispositif de distribution comporte, en outre, un organe de sécurité 5 déplaçable, monobloc, comprenant une partie supérieure de préhension 6, ayant une face de fermeture transversale 7, une partie médiane formant clapet 8, creuse et une partie inférieure 9 formant coulisse et orifice de sortie également creuse, cet organe de sécurité comportant ainsi un creux axial 10 étant monté à coulissement axial sur la tubulure 1 par sa partie inférieure 9, entre deux positions extrêmes où il peut se trouver maintenu à savoir d'une part une position inférieure de fermeture où la partie médiane 8 de l'organe de sécurité 5 est active et empêche le passage de liquide depuis le conteneur jusqu'à la cuvette via la tubulure 1 et ses trous d'amenée et de sortie 3 et, d'autre part, une position supérieure d'ouverture où ce passage est rendu possible via des lumières axiales et latérales 11 de la partie inférieure 9 et le creux axial 10 avec lequel elles communiquent, la partie médiane 8 étant alors inactive, la partie supérieure de préhension 6 de l'organe de sécurité 5 étant saillante, en permanence, au moins partiellement, de la cuvette, l'organe de sécurité 5 étant tel qu'une fois le capuchon enlevé par l'utilisateur, ce dernier doit pour pouvoir utiliser le dispositif de distribution de doses, faire passer volontairement l'organe de sécurité 5 de sa position inférieure de fermeture à sa position supérieure d'ouverture en actionnant la partie supérieure de préhension 6.

Préférentiellement, l'organe de sécurité 5 est réalisé en matière plastique d'une seule pièce. Il a une forme générale extérieure au moins sensiblement pseudo-cylindrique, pseudo-conique ou tronconique, pseudo-prismatique, pseudo-pyramidale ou tronc de pyramide ou une combinaison de telles formes générales. En particulier, il présente un diamètre extérieur plus grand dans la partie inférieure 9 que dans la partie médiane 8. A cet effet, l'organe de sécurité 5 peut avoir une forme extérieure allant en s'élargissant de façon continue en ce qui concerne son diamètre extérieure, depuis son extrémité libre supérieure 12 de plus petit diamètre extérieur jusqu'à son extrémité libre inférieure 13 de plus grand diamètre extérieur.

La partie supérieure de préhension 6 est en forme générale de tige, notamment creuse la face de fermeture transversale 7 étant située à son extrémité libre supérieure 12, la face latérale extérieure 14 de celle-ci étant pourvue, le cas échéant, de reliefs 15 d'accrochage facilitant la préhension. Par exemple, les reliefs 15 sont des saillies 15a et creux 15b alternés, s'étendant axialement.

Dans ce cas, l'organe de sécurité 5 est totalement creux. Le creux axial 10 est de diamètre intérieur plus grand dans la partie inférieure 9 que dans la partie médiane 8.

Par exemple et pour des utilisations tels que des liquides d'entretien ménager, la cuvette peut avoir, une longueur axiale de l'ordre de 3,5cm, et un diamètre de l'ordre de 3 cm. La tubulure 1 peut avoir une longueur axiale de l'ordre de 2,5cm et un diamètre extérieur de l'ordre de 0,75cm. L'organe de sécurité 5 peut avoir une longueur axiale de l'ordre de 4,5cm et un diamètre extérieur allant de l'ordre de 0,9cm à l'extrémité libre supérieure 12 à de l'ordre de 1,7cm à l'extrémité libre inférieure 13. Sa course axiale peut être de l'ordre de 0,7cm. Naturellement, ces valeurs ne sont que purement illustratives d'un exemple de réalisation particulier. Mais elles ne limitent pas la portée de l'invention.

Dans la forme représentée, le trou de sortie 3 est latéral et la tubulure 1 comporte, à son extrémité supérieure 2 une face transversale libre 16 ce qui a pour effet que le jet de liquide issu du conteneur lorsqu'on le presse a un trajet en sortie de la tubulure 1 qui est transversal (c'est-à-dire sensiblement perpendiculaire à l'axe 4) et dirigé vers la paroi interne latérale 17 du creux 10 (et non axial).

Le clapet de la partie médiane 8 est constitué par sa face latérale intérieure 18 qui en position inférieure de fermeture coopère, avec étanchéité, avec la tubulure 1, en deçà de son trou de sortie 3. La face 18 fait partie de la paroi 17 et en constitue un tronçon axial de la partie médiane 8. Par exemple la face 18 est ajustée dimensionnellement pour coopérer avec frottement étanche sur un tronçon 19 de la face extérieure latérale de la tubulure 1 adjacent au trou 3 en direction opposée à la face transversale libre 16 (c'est-à-dire en direction du fond de la cuvette). Ce tronçon 19 peut avoir une certaine longueur axiale, de manière que l'étanchéité soit renforcée. En variantes, la face 18 peut avoir une légère conicité avec son sommet dirigé vers l'extrémité libre supérieure 12. Ou encore, elle peut présenter une ou plusieurs saillies périphériques internes 20 présentant par exemple une certain élasticité pour épouser le tronçon 19.

En position supérieure d'ouverture, la tubulure 1 est essentiellement écartée radialement de la paroi 17 du creux 10. En particulier, la face 18 qui, en position de fermeture fait fonction de clapet est alors écartée axialement du tronçon 19 et, par exemple, située au moins sensiblement au dessus de la face transversale 16. En regard du trou de sortie 3 en sens transversal radial dans cette position d'ouverture la paroi 17 est écartée transversalement radialement ce qui ménage le passage pour l'écoulement du liquide. A cet effet, le tronçon axial de la paroi 17 au droit, en sens transversal radial, du trou de sortie 3, en position d'ouverture peut présenter une conicité dont le sommet est vers l'extrémité libre 12, ce qui favorise la réalisation du passage du liquide.

Pour assurer le coulissement de l'organe de sécurité 5, le dispositif comporte un manchon 21 de guidage placé à l'extérieur autour et fixé rigidement à la tubulure 1 dans sa partie inférieure, ce manchon 21 comportant des reliefs de guidage axial et de blocage à coulissement de l'organe de sécurité 5 en position inférieure de fermeture et supérieure d'ouverture. Le manchon 21 comporte pour chaque lumière 11 de l'organe de sécurité 5 un relief en forme de saillie axiale 22a extérieure et à l'extrémité supérieure libre de cette dernière une saillie transversale extérieure 22b, cette saillie transversale extérieure 22b coopérant avec la lumière 11. La partie inférieure 9 comporte, à l'extrémité libre inférieure 13 une nervure périphérique extérieure 23. Les saillies transversales extérieures 22b du manchon 21 sont situées au moins sensiblement aux extrémités supérieures et inférieures 24, 25 de lumière 11 lorsque l'organe de sécurité 5 est respectivement en positions inférieure de fermeture et supérieure d'ouverture. L'organe de sécurité 5 est monté à force sur le manchon de guidage 21, les saillies transversales 22b ayant à cet effet de bords supérieurs 26 inclinés formant clapet. L'organe de sécurité 5 est monté à frottement doux sur le manchon de guidage 21. Par exemple, il est prévu quatre lumières 11 et quatre reliefs 22 disposés à 90° autour de l'axe 4. Toutefois, il peut être prévu un nombre différent de lumières 11 et de reliefs 22 dès lors que les fonctions de guidage à coulisement et de passage de liquide sont remplies.

Une lumière 11 a, en élévation, une forme générale rectangulaire étroite dont la longueur s'étend parallèlement à l'axe 4. La lumière 11 s'étand sur la partie inférieure 9 entre la nervure 23 et le raccordement avec la partie médiane 8. En position de fermeture, les lumières 11 sont situées radialement au droit du manchon 21. En position d'ouverture elles sont situées, substantiellement au dessus du manchon 21, au droit de la tubulure 1.

Le manchon 21 comporte essentiellement une paroi latérale 27, d'axe 4, fixée rigidement à la tubulure 1, paroi 27 sur laquelle s'étendent les reliefs 22.

En particulier, les saillies axiales 22a s'étendent sur la totalité ou presque totalité de la hauteur axiale du manchon 21. Et les saillies transversales 22b sont situées à l'endroit ou au voisinage du bord supérieur du manchon 21.

Selon une autre caractéristique, les dimensions relatives en sens axial sont telles que lorsque le capuchon est placé sur le col du conteneur, dans son état de fermeture, il interfère avec l'organe de sécurité 5 pour que ce dernier soit en position inférieure de fermeture. En particulier la face transversale du capuchon vient en blocage sur l'extrémité libre supérieure 12.

Ainsi que cela résulte de ce qui précède, les lumières 11 participent, en combinaison avec les reliefs 22, au guidage de l'organe de sécurité 5 dans son mouvement de coulisement axial. Par ailleurs, elles permettent l'évacuation du liquide, en position d'ouverture de l'organe de sécurité 5.

## Revendications

1. Dispositif de distribution de doses de volume donné d'un liquide contenu dans un conteneur déformable, du type comportant d'une part une cuvette fixée dans le col du conteneur et dans le fond de laquelle existe un trou d'amenée du liquide et d'autre part une tubulure (1) logée intégralement dans la cuvette, fixée au fond et en communication avec le trou d'amenée par son extrémité inférieure, pourvue, à son extrémité supérieure (2) d'un trou de sortie (3), le dispositif de distribution pouvant être protégé par un capuchon amovible, caractérisé en ce qu'il comporte, en outre, un organe de sécurité (5) déplaçable, monobloc, comprenant une partie supérieure de préhension (6) ayant une face de fermeture transversale (7), une partie médiane formant clapet (8) creuse, et une partie inférieure (9) formant coulisse et orifice de sortie également creuse, cet organe de sécurité comportant ainsi un creux axial (10) étant monté à coulissement axial sur la tubulure (1) par sa partie inférieure (9), entre deux positions extrêmes où il peut se trouver maintenu à savoir d'une part une position inférieure de fermeture où la partie médiane (8) de l'organe de sécurité (5) est active et empêche le passage de liquide depuis le conteneur jusqu'à la cuvette via la tubulure (1) et ses trous d'amenée et de sortie (3) et, d'autre part, une position supérieure d'ouverture où ce passage est rendu possible via des lumières axiales et latérales (11) de la partie inférieure (9) et le creux axial (10) avec lequel elles communiquent, la partie médiane (8) étant alors inactive, la partie supérieure de préhension (6) de l'organe de sécurité (5) étant saillante, en permanence, au moins partiellement, de la cuvette, l'organe de sécurité (5) étant tel qu'une fois le capuchon enlevé par l'utilisateur, ce dernier doit, pour pouvoir utiliser le dispositif de distribution de doses, faire passer volontairement l'organe de sécurité (5) de sa position inférieure de fermeture à sa position supérieure d'ouverture en actionnant la partie supérieure de préhension (6).

2. Dispositif selon la revendication 1, caractérisé en ce que les dimensions relatives en sens axial sont telles que lorsque le capuchon est placé sur le col du conteneur, dans son état de fermeture, il interfère avec l'organe de sécurité (5) pour que ce dernier soit en position inférieure de fermeture.

3. Dispositif selon l'une quelconque des revendications 1, 2, caractérisé en ce que l'organe de sécurité (5) a une forme générale extérieure au moins sensiblement pseudo-cylindrique, pseudo-conique ou tronconique, pseudo-prismatique, pseudo-pyramidale ou tronc de pyramide ou une combinaison de telles formes générales.

4. Dispositif selon l'une quelconque des revendications 1 à 3, caractérisé en ce que la partie supérieure de préhension (6) est en forme générale de tige, notamment creuse, la face de fermeture transversale (7) étant située à son extrémité libre supérieure (12), la face latérale extérieure (14) de celle-ci étant pourvue, le cas échéant, de reliefs (15) d'accrochage facilitant la préhension.

5. Dispositif selon l'une quelconque des revendications 1 à 4, caractérisé en ce que le clapet de la partie médiane (8) est constitué par sa face latérale intérieure (18) qui en position inférieure de fermeture coopère, avec étanchéité, avec la tubulure (1), en deçà de son trou de sortie (3).

6. Dispositif selon l'une quelconque des revendications 1 à 5, caractérisé en ce que le creux axial (10) est de diamètre intérieur plus grand dans la partie inférieure (9) que dans la partie médiane (8).

7. Dispositif selon l'une quelconque des revendications 1 à 6, caractérisé en ce qu'il comporte un manchon (21) de guidage placé à l'extérieur, autour et fixé rigidement à la tubulure (1) dans sa partie inférieure, ce manchon (21) comportant des reliefs (22) de guidage axial et de blocage à coulissement de l'organe de sécurité (5) en positions inférieure de fermeture et supérieure d'ouverture.

8. Dispositif selon la revendication 7, caractérisé en ce que le manchon (21) comporte pour chaque lumière (11) de l'organe de sécurité (5) un relief en forme de saillie axiale (22a) extérieure et à l'extrémité supérieure libre de cette dernière une saillie transversale extérieure (22b), cette saillie transversale extérieure (22b) coopérant avec la lumière (11).

9. Dispositif selon l'une quelconque des revendications 7 et 8, caractérisé en ce que la partie inférieure (9) comporte à l'extrémité libre inférieure (13) une nervure périphérique extérieure (23).

10. Dispositif selon l'une quelconque des revendications 7 à 9, caractérisé en ce que les saillies transversales extérieures (22b) du manchon (21) sont situées au moins sensiblement aux extrémités supérieures et inférieures (24, 25) des lumières (11) lorsque l'organe de sécurité (5) est respectivement en positions inférieure de fermeture et supérieure d'ouverture.

11. Dispositif selon l'une quelconque des revendications 1 à 10, caractérisé en ce que l'organe de sécurité (5) présente un diamètre extérieur plus grand dans la partie inférieure (9) que dans la partie médiane (8).

12. Dispositif selon l'une quelconque des revendications 1 à 11, caractérisé en ce que l'organe de sécurité (5) est monté à frottement doux sur le manchon de guidage (21).

13. Dispositif selon l'une quelconque des revendications 1 à 12, caractérisé en ce que l'organe de sécurité (5) est réalisé en matière plastique d'une seule pièce.

14. Dispositif selon l'une quelconque des revendications 1 à 13, caractérisé en ce que l'organe de sécurité (5) est monté à force sur le manchon de guidage (21), les saillies transversales (22b) ayant à cet effet des bords supérieurs (26) inclinés formant clapet.

## Patentansprüche

1. Vorrichtung zur Verteilung von Volumendosen einer in einem flexiblen Behälter enthaltenen Flüssigkeit der Art, die einerseits aus einer im Hals des Behälters befestigte Schale mit einer Öffnung im Boden für die Zuführung der Flüssigkeit und andererseits aus einem Rohransatz (1) besteht, der vollständig in der Schale sitzt, am Boden befestigt und an seinem unteren Ende mit der Zuführöffnung für die Flüssigkeit verbunden sowie an seinem oberen Ende (2) mit einer Austrittsöffnung (3) versehen ist, wobei die Dosenspendevorrichtung durch eine abnehmbare Kappe geschützt werden kann, dadurch gekennzeichnet, daß sie außerdem ein verstellbares, einteiliges Sicherheitselement (5) besitzt, das aus einem oberen Griffteil (6) mit seitlicher Verschlußfläche (7), einem eine Verschlußventil (8) bildenden Mittelteil und einem eine Gleitführung und ebenfalls hohle Austrittsöffnung bildenden Unterteil (9) besteht, wodurch dieses Sicherheitselement eine Aussparung (10) in Achsrichtung besitzt, in seinem unteren Teil zwischen zwei Endstellungen, in denen es festgehalten werden kann, axial auf dem Rohransatz (1) verschiebbar ist, nämlich einerseits in einer unteren Verschlußstellung, in der das Mittelteil (8) des Sicherheitselementes (5) aktiv ist und ein Austreten der Flüssigkeit aus dem Behälter durch den Rohransatz (1) und dessen Zuführ- und Austrittsöffnungen (3) in die Schale verhindert, und andererseits in einer oberen Öffnungsstellung, in der ein Austreten der Flüssigkeit durch axialen und seitliche Öffnungen (11) die axiale Aussparung (10) des Unterteiles möglich ist, mit dem sie verbunden sind, wobei das Mittelteil (8) inaktiv ist und das obere Griffteil (6) des Sicherheitselementes (5) wenigstens teilweise über die Schale hervorsteht und das Sicherheitselement (5) so ausgeführt ist, daß der Benutzer zur Anwendung der Dosenspendervorrichtung nach Abnahme der Schutzkappe das Sicherheitselement aus dessen unterer Verschlußstellung durch Betätigung des oberen Griffteils (6) in die obere Öffnungsstellung bringen muß.

2. Vorrichtung nach Patentanspruch 1, dadurch gekennzeichnet, daß die relativen Maße in Achsrichtung so berechnet sind, daß beim Aufsetzen der Kappe auf den Hals des Behälters in Verschlußstellung so mit dem Sicherheitselement (5) zusammenarbeitet, daß in die untere Verschlußstellung geschoben wird.

3. Vorrichtung nach einem beliebigen der Patentansprüche 1 oder 2, dadurch gekennzeichnet, daß die allgemeine Außenform des Sicherheitselementes (5) weitgehend pseudozylindrisch, pseudokegelförmig bzw. -kegelstümpfförmig, pseudoprismatisch, pseudopyramidal bzw. -pyramidenstumpfförmig ist oder eine Kombination dieser Formen bildet.

4. Vorrichtung nach einem beliebigen der Patentansprüche 1 bis 3, dadurch gekennzeichnet, daß die allgemeine Form des oberen Griffteils (6) die eines - insbesondere hohlen - Stieles ist, wobei die seitliche Verschlußfläche (7) sich an dessen freiem oberen Ende (12) befindet, deren seitliche Außenfläche (14) gegebenenfalls mit Reliefs (15) zum besseren Festhalten beim Greifen versehen ist.

5. Vorrichtung nach einem beliebigen der Patentansprüche 1 bis 4, dadurch gekennzeichnet, daß das Verschlußventil des Mittelteils (8) aus dessen seitlicher Innenfläche (18) gebildet wird, die bei unterer Verschlußstellung dichtschließend mit dem Rohransatz (1) außerhalb dessen Austrittsöffnung (3) zusammenarbeitet.

6. Vorrichtung nach einem beliebigen der Patentansprüche 1 bis 5, dadurch gekennzeichnet, daß der Innendurchmesser der axialen Aussparung (10) im unteren Teil (9) größer ist als im mittleren Teil (8).

7. Vorrichtung nach einem beliebigen der Patentansprüche 1 bis 6, dadurch gekennzeichnet, daß sie eine äußere, umgreifende und ihrer Unterseite fest mit dem Rohransatz (1) verbundene Führungshülse (21) besitzt, die mit axialen Reliefs (22) zur Führung und Blockierung beim Verschieben des Sicherheitselementes (5) in der unteren Verschluß- und oberen Öffnungsstellung versehen ist.

8. Vorrichtung nach Patentanspruch 7, dadurch gekennzeichnet, daß die Hülse (21) für jede Öffnung (11) des Sicherheitselementes (5) ein Relief in Form eines äußeren seitlichen Vorsprungs (22a) und auf deren oberen freien Ende einen weiteren äußerer seitlichen Vorsprung (22b) besitzt, wobei letzterer mit der Öffnung (11) zusammenarbeitet.

9. Vorrichtung nach einem beliebigen der Patentansprüche 7 oder 8, dadurch gekennzeichnet, daß das Unterteil (9) an seinem freien unteren Ende einen umlaufenden äußeren Wulst besitzt.

10. Vorrichtung nach einem beliebigen der Patentansprüche 7 bis 9, dadurch gekennzeichnet, daß die äußeren seitlichen Vorsprünge (22b) derr Hülse (21) sich weitgehend an den oberen und unteren Enden (24, 25) der Öffnungen (11) befinden, wenn sich das Sicherheitselement (5) in der unteren Verschluß- bzw. in der oberen Öffnungsstellung befindet.

11. Vorrichtung nach einem beliebigen der Patentansprüche 1 bis 10, dadurch gekennzeichnet, daß der Außendurchmesser des Sicherheitselementes im Unterteil (9) größer ist als im Mittelteil (8).

12. Vorrichtung nach einem beliebigen der Patentansprüche 1 bis 11, dadurch gekennzeichnet, daß das Sicherheitselement (5) leicht reibend auf der Führungshülse (21) befestigt ist.

13. Vorrichtung nach einem beliebigen der Patentansprüche 1 bis 12, dadurch gekennzeichnet, daß das Sicherheitselement (5) aus einem einteiligen Kunststoffkörper besteht.

14. Vorrichtung nach einem beliebigen der Patentansprüche 1 bis 13, dadurch gekennzeichnet, daß das Sicherheitselement (5) auf die Führungshülse (21) aufgepreßt ist, wobei die seitlichen Vorsprünge (22b) schräge Oberkanten (26) besitzen, die somit ein Verschlußventil bilden.

## Claims

1. A device for dispensing measures of a given volume of a liquid contained in a deformable container of the type comprising, on the one hand, a cup fixed in the neck of the container and in the base of which there is a feed hole for the liquid and, on the other hand, a tube (1) accomodated in an integral manner in the cup, fixed to the base and communicating with the feed hole via its lower end, provided at its upper end (2) with an outlet hole (3), it being possible for the dispensing device to be protected by a removable cap, characterized in that it also comprises a one-piece, displaceable safety element (5) comprising an upper gripping part (6) having a transverse closing face (7), a hollow central part forming a valve (8), and a lower part (9) forming a slide and outlet orifice, also hollow, this safety element therefore comprising an axial hollow (10) being mounted so as to slide axially on the tube (1) via its lower part (9) between two limit positions where it may be held, namely, on the one hand, a lower closed position where the central part (8) of the safety element (5) is active and prevents the passage of liquid from the container to the cup via the tube (1) and its feed and outlet holes (3) and, on the other hand, an upper open position where this passage is made possible via axial lateral holes (11) in the lower part (9) and the axial hollow (10) with which they communicate, the central part (8) then being inactive, the upper gripping part (6) of the safety element (5) projecting permanently, at least partially, from the cup, the safety element (5) projecting permanently, at least partially, from the cup, the safety element (5) being such that, once the cap has been removed by the user, the latter must, in order to be able to use the device for dispensing measures, deliberately move the safety element (5) from its lower closed position to its upper open position by activating the upper gripping part (6).

2. The device as claimed in claim 1, wherein the relative dimensions in the axial direction are such that, when the cap is placed over the neck of the container in its closed state, it interferes with the safety element (5) so that the latter is in a lower closed position.

3. The device as claimed in either of claims 1, 2, wherein the safety element (5) has a general outer form which is at least substantially pseudocylindrical, pseudoconical or frustoconical, pseudoprismatic, pseudopyramidal or truncated pyramid or a combination of such general forms.

4. The device as claimed in any one of claims 1 to 3, wherein the upper gripping part (6) has the general form of a rod, in particular hollow, the transverse closing face (7) being located at its free upper end (12), the outer lateral face (14) of the latter being provided, if appropriate, with engagement reliefs (15) to aid gripping.

5. The device as claimed in any one of claims 1 to 4, wherein the valve in the central part (8) is constituted by its inner lateral face (18) which, in a lower closed position, interacts sealingly with the tube (1) beyond its outlet hole (3).

6. The device as claimed in any one of claims 1 to 5, wherein the axial hollow (10) has an internal diameter which is greater in the lower part (9) than in the central part (8).

7. The device as claimed in any one of claims 1 to 6, which comprises a guide sleeve (21) located on the outside, around and fixed rigidly to the tube (1) in its lower part, this sleeve (21) comprising axial guide reliefs (22) which prevent sliding of the safety element (5) in a tower closed position and upper open position.

8. The device as claimed in claim 7, wherein the sleeve (21) comprises for each hole (11) of the safety element (5) a relief in the form of an axial projection (22a) on the outside and at the upper free end of the latter an outer transverse projection (22b), this outer transverse projection (22b) interacting with the hole (11).

9. The device as claimed in either of claims 7 and 8, wherein the lower part (9) comprises, at the lower free end (13), an outer peripheral rib (23).

10. The device as claimed in any one of claims 7 to 9, wherein the outer transverse projections (22b) of the sleeve (21) are located at least substantially at the upper and lower ends (24, 25) of the holes (11) when the safety element (5) is, respectively, in the lower closed position and the upper open position.

11. The device as claimed in any one of claims 1 to 10, wherein the safety element (5) has an external diameter which is greater in the lower part (9) than in the central part (8).

12. The device as claimed in any one of claims 1 to 11, wherein the safety element (5) is mounted with slight friction on the guide sleeve (21).

13. The device as claimed in any one of claims 1 to 12, wherein the safety element (5) is made from plastic material in a single piece.

14. The device as claimed in any one of claims 1 to 13, wherein the safety element (5) is mounted forcibly on the guide sleeve (21), the transverse projections (22b) having, to this end, upper edges (26) which are inclined to allow snap-tight assembly.
